# EUROPÄISCHE PATENTSCHRIFT

(11) **EP 1 130 343 B1**
(45) Veröffentlichungstag und Bekanntmachung des Hinweises auf die Patenterteilung: **27.07.2005**
(21) Anmeldenummer: 01102104.5
(22) Anmeldetag: 31.01.2001
(51) Int. Cl.: F24H 9/20, F23N 5/24

(54) **Heizeinrichtung**
Heating installation
Installation de chauffage

(30) Priorität: 02.02.2000 DE 10004549; 27.03.2000 AT 5112000
(43) Veröffentlichungstag der Anmeldung: 05.09.2001
(73) Patentinhaber: Vaillant GmbH, 42859 Remscheid (DE)
(72) Erfinder: Uriarte, Oier Aranzabal, 20550 Aretxabaleta (ES)
(74) Vertreter: Hocker, Thomas

(56) Entgegenhaltungen:
- EP-A- 0 548 655
- DE-A- 3 204 656
- DE-U- 9 105 984
- FR-A- 2 283 402
- FR-A- 2 549 941
- FR-A- 2 563 912
- GB-A- 1 461 189
- GB-A- 2 012 411
- US-A- 5 143 050
- US-A- 5 312 036

## Beschreibung

Die Erfindung bezieht sich auf eine Heizeinrichtung gemäß dem Oberbegriff des Anspruches 1.

Bei solchen Heizeinrichtungen ist ein Sicherheitstemperaturbegrenzer auslassseitig des Wärmeaustauschers vorgesehen, der bei einer Überschreitung einer bestimmten Temperatur die Gaszuführung der Heizeinrichtung unterbricht und somit eine weitere Erhitzung, welche das Gerät beschädigen kann, verhindert. Eine solche Heizeinrichtung zeichnet sich durch einen sehr einfachen Aufbau und frühe Fehlererkennung aus.

Gemäß dem Stand der Technik befindet sich der Sicherheitstemperaturbegrenzer also stromab des Wärmeaustauschers auf dessen warmer Ausgangsseite (siehe Z.B. EP-A-0548655). Kommt es nach einer Wasserzapfung zu einer Fehlfunktion, die durch einen weiteren Betrieb des Brenners gekennzeichnet ist, so erhitzt sich der Wärmeaustauscher weiter. Dies wird als Nachbrand bezeichnet. Durch Wärmeleitung erhitzt sich auch die Warmwasserleitung mitsamt des Sicherheitstemperaturbegrenzers stromab des Wärmeaustauschers. Wird eine bestimmte Temperatur überschritten, so öffnet der Sicherheitstemperaturbegrenzer einen integrierten Schalter, wodurch ein Gasventil die Gaszufuhr unterbricht. Der Brenner schaltet somit ab. Nachteil des Standes der Technik ist, dass aufgrund der variablen Warmwassertemperatur der Abschaltwert des Sicherheitstemperaturbegrenzers oberhalb des maximal zulässigen Wertes für die Warmwassertemperatur liegen muss. Ist eine geringe Warmwassertemperatur eingestellt und eine Fehlfunktion durch Nichtabschalten des Brenners liegt vor, so wird die Fehlfunktion erst dann festgestellt, wenn der Sicherheitstemperaturbegrenzer eine relativ große Erwärmung erfahren und die Temperatur den Abschaltwert überschritten hat. In dieser Zeit kann es bereits zu einer Schädigung des Wärmeaustauschers kommen.

Ziel der Erfindung ist es, diesen Nachteil zu vermeiden und eine Heizeinrichtung der eingangs erwähnten Art vorzuschlagen, bei der trotz eines einfachen Aufbaus eine Fehlfunktion durch Nachbrand sehr rasch festgestellt und ein Abschalten des Brenners erreicht wird.

Erfindungsgemäß wird dies bei einer Heizeinrichtung der eingangs erwähnten Art durch die kennzeichnenden Merkmale des Anspruches 1 erreicht.

Durch die vorgeschlagene Maßnahme wird sichergestellt, daß bereits eine geringe Erwärmung zur Sicherheitsabschaltung führt. Da das Wasser auf der Kaltwasserseite geringeren Temperaturschwankungen unterliegt als das Wasser auf der Warmwasserseite, kann der Abschaltwert des Sicherheitstemperaturbegrenzers wesentlich niedriger gewählt werden. Bei Nachbrand wird der Abschaltwert deutlich früher erreicht und somit der Brenner bereits nach merklich kürzerer Zeit abgeschaltet, was dazu führt, dass eine Schädigung des Wärmeaustauschers sicher vermieden wird.

Durch die Merkmale des Anspruches 2 wird eine konstruktive Lösung beschrieben, bei der sich die Position des Sicherheitstemperaturbegrenzers oberhalb der Brennkammer stromauf eines Lamellen-Wärmeaustauschers befindet.

Durch die Merkmale des Anspruches 3 wird eine konstruktive Lösung beschrieben, bei der sich die Position des Sicherheitstemperaturbegrenzers stromauf einer wassergekühlten Brennkammer befindet.

Durch die Merkmale des Anspruchs 4 wird erreicht, dass eine größere Fläche zur Übertragung der Wärme von der Wasserleitung auf den Sicherheitstemperaturbegrenzer zur Verfügung steht, was den Wärmeübergang begünstigt und somit die Reaktionszeit des Sensors des Sicherheitstemperaturbegrenzers verkürzt.

Die Erfindung wird nun anhand der Zeichnungen näher erläutert, die schematisch eine erfindungsgemäße Heizeinrichtung zeigen.

Es zeigen:
Fig. 1 ein hydraulisches Schaltbild eines Wasserheizers
Fig. 2 eine Draufsicht auf einen Lamellenwärmeaustauscher und
Fig. 3 eine Ansicht des Lamellenwärmeaustauschers mit einer Brennkammer

Bei der erfindungsgemäßen Heizeinrichtung gemäß Fig. 1 ist ein Brenner 1 vorgesehen, dem stromab eines Abgaswegs ein Wärmeaustauscher 2 zur Übertragung der thermischen Energie der heißen Abgase des Brenners 1 auf einen Wasserstrom und ferner eine Strömungssicherung 3 nachgeordnet sind. In einem von einem Kaltwassereinlass 4 bis zu einem Zapfventil 12 reichenden Wasserweg ist ein Sicherheitstemperaturbegrenzer 13 an der Kaltwasserseite 17 des Wärmeaustauschers 2 angebracht. Dieser Sicherheitstemperaturbegrenzer 13 ist über eine Zweidrahtleitung 15 mit einer lonisationselektrode 10 und einem Gasventil 7 zwischen Gasanschluß 6 und Brenner 1 in Serie verbunden. Der Sicherheitstemperaturbegrenzer 13 enthält einen integrierten Schalter 20, der z. B. mittels Bimetall auf Wärme reagiert und ab einer bestimmten Temperatur einen Kontakt öffnet. Ein Wasserschalter 5 auf der Kaltwasserseite 17 ist über eine Steilstange 9 mit einem Gasventil 8, ebenfalls zwischen Gasanschluß 6 und Brenner 1, verbunden. Das Gasventil 7 ist mit einem Elektromagneten 18 versehen, an dem eine der beiden Leitungen der Zweidrahtleitung 15 angeschlossen ist. Der Elektromagnet 18 ist über eine der beiden Leitungen der Zweidrahtleitung 15 mit dem Sicherheitstemperaturbegrenzer 13 verbunden. Die andere Leitung der Zweidrahtleitung 15 führt von dem Sicherheitstemperaturbegrenzer 13 zur lonisatioonselektrode 10. Die Leitung 16 führt von dem Elektromagneten 18 zum Brenner 1.

Wird Warmwasser durch das Öffnen eines Zapfventils 12 an einer Zapfstelle 19 angefordert, so stellt der Wasserschalter 5 einen Wasserdurchfluß fest. Der Brenner 1 wird gestartet und erhitzt das durch den Wärmeaustauscher 2 strömende Wasser, das über den Warmwasserausgang 11 zur Zapfstelle 19 fließt. In der Gaszufuhr des Brenners befindet sich stromab hinter der Gaszuführung 6 zusätzlich zum Gasventil 8, das vom Wasserschalter gesteuert wird, auch ein Gasventil 7, das im stationären Zustand durch den von der lonisationselektrode 10 aufgenommenen lonisationsstrom gegebenenfalls nach Verstärkung gesteuert wird. Erlischt die Flamme des Brenners 1, so liegt kein lonisationsstrom an der lonisationselektrode 10 an, und das Gasventil 7 schließt die Gaszufuhr des Brenners 1.

Wird das Zapfventil 12 während des Betriebs des Brenners geschlossen, so stellt normalerweise der Wasserschalter 5 fest, dass kein Wasser fließt und schließt das Gasventil 8, wodurch der Brenner 1 erlischt. Kommt es dabei zu einer Fehlfunktion, wodurch das Gasventil 8 geöffnet bleibt und somit der Brenner 1 weiter brennt, so erhitzt sich der Wärmeaustauscher 2, der die Wärme nun nicht an einen Wasserfluß abgeben kann. Über Wärmeleitung erhitzt sich auch die Kaltwasserleitung 23 stromauf des Wärmeaustauschers 2. An dieser Kaltwasserleitung 23 ist der Sicherheitstemperaturbegrenzer 13 angebracht, der sich ebenfalls erwärmt. Überschreitet die Temperatur des Sicherheitstemperaturbegrenzers 13 einen bestimmten Abschaltwert, so öffnet sich der in dem Sicherheitstemperaturbegrenzer 13 integrierte Schalter 20. Hierdurch wird die Stromzuführung zu dem Gasventil 7 unterbrochen, wodurch die Gaszuführung vom Gasanschluß 6 zum Brenner 1 unterbrochen wird.

Fig. 2 zeigt eine erfindungsgemäße Heizeinrichtung, bei welcher der Sicherheitstemperaturbegrenzer 13 stromauf unmittelbar vor einem Lamellen-Wärmeaustauscher 21 auf der Kaltwasserseite 17 angebracht ist. Demgegenüber befindet sich der Sicherheitstemperaturbegrenzer 13 in Fig. 3 stromauf einer wassergekühlten Brennkammer 22, die Teil des Wärmeaustauschers 2 ist, aber dem Lamellen-Wärmeaustauscher 21 hydraulisch vorgeschaltet ist.

## Patentansprüche

1. Heizeinrichtung mit einem Sicherheitstemperaturbegrenzer (13), der mit einem Gasventil (7) in der Gaszuführung zu einem einen von aufzuheizendem Wasser durchströmten Wärmeaustauscher der Heizeinrichtung beheizenden Brenner (1) verbunden ist, **dadurch gekennzeichnet, dass** sich der Sicherheitstemperaturbegrenzer (13) auf der Kaltwasserseite (17) des Wärmeaustauschers (2) befindet.

2. Heizeinrichtung nach Anspruch 1, **dadurch gekennzeichnet, dass** der Sicherheitstemperaturbegrenzer (13) auf der Kaltwasserseite (17) stromauf des einen Lamellenwärmeaustauscher enthaltenden Wärmeaustauscher angeordnet ist.

3. Heizeinrichtung nach mindestens einem der Ansprüche 1 bis 2, **dadurch gekennzeichnet, daß**der Sicherheitstemperaturbegrenzer (13) einlaufseitig einem eine wassergekühlte Brennkammer (22) enthaltenden Wärmeaustauscher hydraulisch vorgeschaltet ist.

4. Heizeinrichtung nach mindestens einem der Ansprüche 1 bis 3, **dadurch gekennzeichnet, dass** die Aufnahmestelle und die Anlagestelle des Sicherheitstemperaturbegrenzers (13) abgeflacht sind.

## Claims

1. A heating arrangement comprising a safety temperature limiter (13) connected with a gas valve (7) in the gas supply to a burner (1) heating the water to be heated up for flowing through a heat exchanger of the heating arrangement **characterised in that** the safety temperature limiter (13) is located on the cold water side (17) of the heat exchanger (2).

2. A heating arrangement as claimed in Claim 1 **characterised in that** the safety temperature limiter (13) is arranged on the cold water side (17) upstream of the heat exchanger containing a multiple-blade heat exchanger.

3. A heating arrangement in accordance with at least one of the Claims 1 and 2 **characterised in that** on the inflow side the safety temperature limiter (13) is arranged upstream of, and hydraulically connected with, a heat exchanger comprising a water-cooled combustion chamber (22).

4. A heating arrangement in accordance with at least one of the Claims 1 to 3 **characterised in that** the locating surface and the contact surface of the safety temperature limiter (13) are flattened.

## Revendications

1. Système de chauffage avec un limiteur de température (13) relié à une valve à gaz (7) faisant partie de l'arrivée de gaz pour un brûleur (1) chauffant un échangeur de chaleur du système de chauffage, canalisant l'eau à chauffer, système **caractérisé par le fait que** le limiteur de température (13) se trouve du côté de l'arrivée d'eau froide (17) de l'échangeur de chaleur (2).

2. Système de chauffage suivant la revendication 1, **caractérisé par le fait que** le limiteur de température (13) du côté de l'arrivée d'eau froide (17) se trouve en amont de l'échangeur de chaleur comprenant un échangeur de chaleur à lamelles.

3. Système de chauffage suivant au moins l'une des revendications 1 à 2, **caractérisé par le fait que**, sur le côté d'arrivée, le limiteur de chaleur (13) précède hydrauliquement un échangeur de chaleur comprenant une chambre de combustion (22) refroidie à l'eau.

4. Système de chauffage suivant l'une des revendications 1 à 3, **caractérisé par le fait que** les faces de contact entre le limiteur de température (13) et son support sont aplaties.
